# FASCICULE DE BREVET EUROPEEN

(11) **EP 0 748 492 B1**
(45) Date de publication et mention de la délivrance du brevet: **29.11.2000**
(21) Numéro de dépôt: 95943258.4
(22) Date de dépôt: 21.12.1995
(51) Int. Cl.: G08B 13/24, G08B 13/14, G08B 29/18

(54) **PROCEDE ET DISPOSITIF POUR LA DETECTION, L'IDENTIFICATION ET LA PROTECTION DE BIENS NOTAMMENT CONTRE LE VOL**
VERFAHREN UND VORRICHTUNG ZUR DETEKTIERUNG, IDENTIFIZIERUNG UND SICHERUNG VON GEGENSTÄNDEN GEGEN DIEBSTAHL
METHOD AND DEVICE FOR SENSING, IDENTIFYING AND PROTECTING GOODS, PARTICULARLY FROM THEFT

(30) Priorité: 28.12.1994 FR 9415765
(43) Date de publication de la demande: 18.12.1996
(73) Titulaire: ROULLEAUX-ROBIN, Véronique, F-28130 Villiers-le-Morhier (FR)
(72) Inventeur: ROULLEAUX-ROBIN, Véronique, F-28130 Villiers-le-Morhier (FR)
(74) Mandataire: de Saint-Palais, Arnaud Marie
(86) Numéro de dépôt international: FR9501713
(87) Numéro de publication internationale: WO9620463

(56) Documents cités:
- EP-A- 0 311 036
- EP-A- 0 429 414
- EP-A- 0 487 982
- FR-A- 2 700 872
- US-A- 5 151 684
- US-A- 5 154 504

## Description

La présente invention concerne un procédé et un dispositif pour la détection, l'identification et la protection de biens notamment contre le vol.

Elle s'applique également à la protection contre un usage prohibé d'objets à l'intérieur d'un espace surveillé présentant d'importantes dimensions, tel qu'un magasin à grande surface, un immeuble de bureaux ou même une installation industrielle.

Pour effectuer une telle protection, on a déjà proposé, par la demande de brevet FR 2 700 872 au nom de la Demanderesse, un procédé consistant à doter les objets à surveiller d'une balise comprenant un émetteur de portée limitée. Cet émetteur est commandé par un dispositif de détection de manière à pouvoir passer d'un état de veille à un état déclenché dans lequel il émet un signal d'alarme contenant un message d'identification, à la suite de la détection d'un paramètre significatif d'un usage prohibé de l'objet. Ce procédé fait en outre intervenir, dans des endroits appropriés de la zone surveillée, des unités locales comprenant des récepteurs respectifs, aptes à transmettre, à une unité centrale, à la suite de la réception d'un signal d'alarme émis par un objet, des informations relatives à cet objet et à sa position au moment où s'effectue la réception.

Dans le cas où l'objet à surveiller doit rester à poste fixe en un emplacement déterminé de l'espace à surveiller, le détecteur pourra consister, par exemple en un capteur accélérométrique ou un inclinomètre apte à détecter un déplacement ou un changement d'inclinaison de l'objet.

Il s'avère que cette solution présente l'inconvénient de n'être utilisable que pour un nombre très limité d'applications.

En outre, les besoins du marché exigent la réalisation de balises miniatures présentant le plus faible encombrement possible de manière à pouvoir les fixer sur des objets de petites dimensions, et possédant cependant la plus grande autonomie possible.

Or, la consommation énergétique des balises est principalement due à la consommation de l'émetteur radioélectrique contenu dans la balise. Compte tenu du fait que l'émetteur doit avoir une portée minimale qu'il n'est pas possible de réduire, pour accroître l'autonomie de la balise en limitant sa consommation énergétique, il est nécessaire de faire en sorte que le temps d'émission du signal d'alarme soit réduit au strict minimum.

A cet effet, l'usage d'un circuit de temporisation limitant la période d'émission à compter de la détection du susdit paramètre, n'est pas satisfaisant. En effet, lorsqu'un appareil est autorisé à changer d'emplacement à l'intérieur d'une pièce, mais ne doit pas en sortir, (la porte de sortie de la pièce étant équipée d'un récepteur), la source d'énergie de la balise pourra se décharger par suite d'une multiplicité de déplacements autorisés sans que le récepteur ait été sollicité.

L'invention a donc plus particulièrement pour but de supprimer ces inconvénients.

Elle propose donc à cet effet un procédé du type susdit selon lequel l'alimentation du circuit émetteur ne se produit qu'à la double condition que la balise ait été habilitée par suite de la détection du susdit paramètre et reçoive un signal de réveil émis, en continu par un dispositif émetteur associé de préférence au circuit récepteur.

Avantageusement, la portée du récepteur sera plus importante que celle de l'émetteur du signal de réveil, de manière à pouvoir détecter, dans une large zone, le signal d'alarme émis par des balises réveillées par d'autres moyens ou des balises répondant directement à la détection du paramètre surveillé et dans une zone plus étroite, par exemple une zone de passage, les signaux d'alarme émanant de balises habilitées à émettre et qui ont été réveillées par le signal de réveil.

Bien entendu, le dispositif pour la mise en oeuvre du procédé précédemment décrit devra faire intervenir, d'une part, au moins une unité locale, éventuellement couplée à une unité centrale, et comprenant un circuit émetteur apte à émettre un signal de réveil et un circuit récepteur apte à recevoir un signal d'alarme émis par une balise et, d'autre part, au moins une balise associée à un objet à protéger comprenant un circuit récepteur apte à recevoir le signal de réveil émis par l'unité locale et à transmettre un signal d'alarme à la suite de cette réception, un détecteur apte à effectuer la détection d'un paramètre significatif d'un usage prohibé de l'objet et à émettre un signal d'habilitation à la suite de cette détection, et un circuit logique de commande apte à déclencher l'émission du signal d'alarme à la double condition que le signal d'habilitation ait été émis et que le récepteur de la balise ait reçu le signal de réveil.

Un mode d'exécution de l'invention sera décrit ci-après, à titre d'exemple non limitatif, avec référence aux dessins annexés dans lesquels :
La figure 1 est un schéma de principe d'une installation mettant en oeuvre le procédé selon l'invention ;
La figure 2 est un schéma synoptique du circuit électronique d'une balise associée à un objet protégé ;
La figure 3 montre schématiquement, à plus grande échelle, une unité locale en communication avec deux balises de types différents ;
Les figures 4 et 5 sont des vues respectivement de côté et en coupe axiale d'une pince de détection utilisable dans un dispositif selon l'invention ;
La figure 6 est une représentation schématique illustrant le principe de fonctionnement d'une pince de détection dans une installation de surveillance du type de celle représentée figure 1 ;
La figure 7 est une vue schématique en perspective partielle d'une vitrine à porte coulissante équipée d'une serrure électrique associée à un dispositif de détection magnétique ; et
La figure 8 est un schéma de principe du circuit électronique de commande et de protection contre le vol équipant la serrure électrique représentée figure 7.

Tel que représenté sur ces figures, le dispositif de surveillance fait intervenir, d'une part, associée à chaque objet à protéger, une balise 1 comprenant au moins un circuit émtteur haute fréquence 2 apte à engendrer, par exemple une onde électromagnétique présentant une fréquence de 433,92 MHz, modulée en modulation de fréquence par un microcontrôleur et, d'autre part, répartis dans l'espace protégé, une pluralité d'unités locales R₁, R₂, R₃, R₄, munies de récepteurs accordés sur la fréquence des émetteurs des balises. Les différentes unités locales R₁, R₂, R₃, R₄ sont reliées à une unité centrale UC comprenant un processeur associé à des périphériques tels qu'une console clavier/écran CE, une imprimante I ainsi qu'éventuellement un système de télétransmission d'alarmes à synthèse vocale.

L'unité centrale UC peut être, par exemple conçue de manière à gérer huit zones indépendantes, par l'intermédiaire de cartes qui assurent la gestion d'une zone chacune.

Chaque zone, dont une seule a été représentée sur la figure 1, comprend jusqu'à cent vingt sept unités locales R₁, R₂, R₃, R₄ reliées les unes aux autres et à l'unité centrale UC par l'intermédiaire d'un réseau de type RS 422, par exemple à 9600 bauds en boucle fermée ou ouverte.

L'unité centrale UC assure un dialogue permanent avec les boucles d'unités locales selon un protocole spécifique.

Elle stocke les événements sur des mémoires (disque dur) et les édite, par exemple sur l'imprimante I au fur et à mesure qu'ils surviennent.

Les balises 1 équipant les objets à surveiller peuvent comprendre, comme représenté sur la figure 2, un circuit émetteur haute fréquence 2, utilisant un synthétiseur FM relié à un éditeur de messages 3. Ce circuit émetteur 2, de même que l'éditeur de messages 3, est alimenté à partir d'une source d'alimentation 4 pouvant, par exemple, consister en une pile, ou un accumulateur, par l'intermédiaire d'un interrupteur commandable 5 (représenté ici par un transistor) dont la commande est assurée par un circuit logique 6 (indiqué par une porte logique ET).

L'une des deux entrées de ce circuit logique 6 est reliée à un circuit de validation comprenant un détecteur 7, tel que, par exemple un détecteur de mouvement de type accélérométrique et une bascule monostable 8 qui permet de délivrer un signal d'habilitation de durée prédéterminée (période monostable) à la suite de la détection d'une accélération dépassant un seuil prédéterminé.

La deuxième entrée du circuit logique 6 est reliée à la sortie d'un circuit de réveil comprenant un récepteur d'onde électromagnétique 9 destiné à recevoir un signal de réveil émanant d'un émetteur 10 associé aux unités locales R (figure 3).

L'alimentation du détecteur 7, du monostable 8, du circuit logique 6 et du récepteur 9 est assurée en permanence par la source 4. Par contre, l'alimentation de l'émetteur 2 et de l'éditeur de messages 3 s'effectue par l'intermédiaire de l'interrupteur commandable 5.

Grâce à ces dispositions, en l'absence de détection du paramètre surveillé par le détecteur 7, l'interrupteur 5 est ouvert et les circuits 2 et 3 ne sont pas alimentés. La balise 1 ne peut donc pas émettre de signal d'alarme et ne consomme qu'une quantité minimale d'énergie (les circuits 6, 7, 8 étant peu consommateurs d'énergie).

Lorsque le détecteur 7 détecte le paramètre surveillé, cette détection provoque l'émission d'un signal d'habilitation par le monostable 8, lorsqu'ensuite le récepteur 9 reçoit un signal de réveil émanant de l'émetteur 10 de l'unité locale R sur lequel il se trouve accordé, le circuit logique 6 provoque la fermeture de l'interrupteur 5. Les circuits 2 et 3 se trouvent alors alimentés de sorte que l'éditeur 3 compose un message d'alarme qui est transmis à destination de l'unité locale R par l'émetteur 2.

Une économie supplémentaire d'énergie peut être obtenue au moyen du circuit représenté en traits interrompus grâce auquel l'alimentation du récepteur 9 de signal de réveil est commandée par un interrupteur commandable 12 déclenché par le circuit monostable 8, de manière à ce que le récepteur 9 ne soit alimenté que pendant les périodes d'émission du signal d'habilitation.

Comme il ressort de la figure 3, la portée des récepteurs 11 équipant les unités locales R est plus importante que la portée des émetteurs 11 de signaux de réveil associés à ces unités locales R, de manière à ce que le récepteur 11 puisse recevoir :
- soit des signaux d'alarme émanant de balises 1 situées dans une zone Z1 relativement importante et ne disposant pas de circuit de réveil ou dont le circuit de réveil a été intentionnellement forcé, ce qui est par exemple le cas d'objet devant rester à postes fixes et qui ne doivent donc pas subir des déplacements,
- soit des signaux d'alarme émanant de balises 1 équipées de circuits de réveil et qui se trouvent donc dans la zone Z2 de portée de l'émetteur de réveil 10 et dont le détecteur a déclenché l'émission d'un signal d'habilitation.

Cette deuxième alternative concerne par exemple le cas de balises 1 équipant des objets qui peuvent être déplacés à l'intérieur d'une pièce mais qui ne doivent pas en sortir : l'émetteur 10 de l'unité locale R est alors disposé de manière à ce que sa zone de portée englobe le volume de passage de la porte d'accès à la pièce.

Avantageusement, les balises 1 pourront en outre comprendre un circuit de détection du niveau énergétique des batteries ou des piles de la source d'alimentation 4.

Ce circuit peut comprendre, comme représenté, un détecteur 13 apte à mesurer la tension aux bornes de la source d'alimentation 4 et qui délivre un signal numérique représentatif de cette tension, à l'éditeur de message 3, par l'intermédiaire d'un interrupteur commandable 14. Ce dernier est commandé par un décodeur 15 placé en sortie du récepteur de signal de réveil 9.

Cette détection du niveau fait en outre appel à un module émetteur/récepteur M, qui émet, à la demande d'un opérateur, un signal codé de demande d'information du niveau des piles, à destination du récepteur.

Lors de sa réception par le récepteur 9, ce signal est décodé par le décodeur 15 qui provoque la fermeture des interrupteurs 5 et 14. Le détecteur 13 peut alors mesurer la tension de la source et transmettre une information numérique correspondante, à l'éditeur de message 3.

L'émetteur 2 transmet alors cette information au récepteur du module M qui peut en effectuer l'affichage ou indiquer seulement que le niveau de la source est ou non suffisant.

Grâce à cette disposition, l'utilisateur peut, à distance, s'assurer du bon fonctionnement des balises.

Le module M pourra en outre être conçu de manière à émettre un signal codé de désactivation temporaire de la balise. Dans ce cas, le décodeur 15 pourra être conçu de manière à forcer l'entrée du circuit logique 6 pendant une durée préétablie, à la suite de la réception par le récepteur 9 du signal de désactivation.

Bien entendu, l'invention ne se limite pas aux modes d'exécution précédemment décrits.

Ainsi, les balises autonomes 1 pourraient consister en des pinces de détection telles que celles illustrées dans les figures 4 à 6 qui sont destinées à se solidariser par pincement à l'objet que l'on veut protéger (par exemple un objet textile) et qui comprennent un système de détection conçu de manière à détecter aussi bien une ouverture de la pince qu'un arrachement de l'objet qui se trouvait solidarisé à la pince.

Dans cet exemple, la pince 20 se compose de deux bras 21, 22 articulés l'un à l'autre par une extrémité au moyen d'un dispositif de roue libre débrayable 23 s'opposant à l'ouverture de la pince 20 en position embrayée, et dont les deux autres extrémités sont munies de deux mâchoires respectives 24, 25, l'une, 24, de ces mâchoires portant une pièce d'appui 26 élastiquement déformable en prise avec un détecteur D (par exemple un microinterrupteur) couplé à un dispositif de surveillance TV, E alimenté par une source d'énergie renouvelable S.

Tel que représenté sur la figure 6, ce dispositif de surveillance comprend un radioémetteur E de portée limitée commandé par le détecteur D, de manière à pouvoir passer d'un état de veille à un état déclenché dans lequel l'émetteur E est habilité à émettre à destination d'un récepteur Rₙ d'un réseau de surveillance, tel que celui représenté figure 1, un signal d'alarme contenant un message d'identification. Cette émission pourra s'effectuer soit immédiatement après le changement d'état du détecteur D, soit après ce changement, à la suite de la réception par un récepteur TV d'un circuit de réveil associé à la pince 20, d'un signal de réveil émis par le dispositif émetteur 10 associé au récepteur Rₙ du réseau de surveillance.

Le dispositif de surveillance TV, E associé à la pince 20 pourra comprendre des moyens de temporisation permettant de n'habiliter l'émetteur E à émettre le signal d'alarme que pendant une durée limitée à compter du changement d'état du détecteur D.

Compte tenu du fait que la portée du récepteur Rₕ peut être beaucoup plus importante que celle de l'émetteur 10 du signal de réveil, le dispositif selon l'invention peut en outre faire intervenir en tant que balises fixes, par exemple des dispositifs de fermeture autoprotégés pour la protection contre le vol d'objets contenus dans des enceintes 32 refermées par une porte coulissante 33.

Tel que représenté sur les figures 7 et 8, un tel dispositif comprend un verrou 31 disposé à l'intérieur de l'enceinte 32 et conçu de manière à assurer un auto-verrouillage en position fermée de la porte 33 et à passer en position déverrouillée sous l'effet d'un signal de commande.

La commande de ce verrou 31 est assurée au moyen d'un dispositif de télécommande comprenant un boîtier de télécommande 34 apte à transmetre un ordre de déverrouillage codé et un circuit récepteur 35, 36, 38 placé à l'intérieur de l'enceinte 32 et conçu de manière à recevoir l'ordre de déverrouillage et à décoder cet ordre, de manière à transmettre au verrou 31, après reconnaissance du code, un signal de déverrouillage pendant une durée limitée.

Ce dispositif comprend en outre :
- un dispositif de détection 39, 39' délivrant un signal représentatif de la position ouverte ou fermée de la porte 33, et
- un circuit de traitement qui reçoit le signal de déverrouillage et le signal représentatif de la position de la porte 33, et qui émet un signal d'alarme dans le cas où la porte 33 est restée ouverte au-delà d'un laps de temps prédéterminé après l'émission du signal de déverrouillage.

Le circuit de traitement comprend ici une première bascule monostable 38 déclenchée par le signal de déverrouillage et qui maintient la serrure 31 à l'état déverrouillé pendant un temps suffisant pour permettre à un opérateur d'ouvrir la porte 33, et une seconde bascule monostable 49 déclenchée par le signal de déverrouillage.

Cette deuxième bascule 49 est connectée à l'une des entrées d'une porte logique 40 de type x = y.z dont la deuxième entrée reçoit le signal représentatif de la position de la porte.

Le circuit logique 40 déclenche l'émission par un émetteur radio 41 d'un signal d'alarme à destination d'un récepteur Rₙ du réseau de surveillance situé à sa portée dans le cas où le signal transmis par la première bascule monostable 18 est à l'état 0, tandis que le signal délivré par le détecteur 39 qui est alors à l'état 1 indique la position ouverte de la porte 33.

Avantageusement, le détecteur 39 pourra être connecté à l'entrée de remise à zéro de la bascule monostable 49 de manière à provoquer le déclenchement d'une alarme lors d'une réouverture de la porte 33 pendant la période métastable de la bascule 49, déclenchée à la suite d'une commande de déverrouillage suivie d'une première ouverture puis d'une fermeture de la porte 33.

## Revendications

1. Procédé pour la détection, l'identification et la protection d'objets contre le vol, procédé selon lequel on dote les objets d'une balise autonome (1) contenant une source d'alimentation en énergie électrique (4) et un émetteur (2) de portée limitée commandé par un dispositif de détection (7), de manière à pouvoir passer d'un état de veille à un état déclenché dans lequel l'émetteur (2) émet un signal d'alarme contenant un message d'identification, à la suite de la détection par ledit dispositif de détection (7) d'un paramètre significatif d'un usage prohibé de l'objet, et à placer dans des endroits appropriés de la zone surveillée, des unités locales (R) comprenant des récepteurs respectifs (11), aptes à recevoir les signaux d'alarme émis par les balises et à transmettre ce signal d'alarme à une unité centrale (U2),
caractérisé en ce que l'alimentation du circuit émetteur (2) à partir de la source (4) ne se produit qu'à la double condition que la balise ait été habilitée par suite de la détection du susdit paramètre et reçoive un signal de réveil émis, en continu par un dispositif émetteur (10) associé de préférence au circuit récepteur (R).

2. Procédé selon la revendication 1,
caractérisé en ce que la portée du récepteur (11) est plus importante que celle de l'émetteur du signal de réveil (10), de manière à pouvoir détecter, dans une large zone, le signal d'alarme émis par des balises réveillées par d'autres moyens ou des balises répondant directement à la détection du paramètre surveillé et dans une zone plus étroite, par exemple une zone de passage, les signaux d'alarme émanant de balises habilitées à émettre et qui ont été réveillées par le signal de réveil.

3. Procédé selon l'une des revendications précédentes,
caractérisé en ce qu'à la suite de la détection du susdit paramètre, la balise demeure habilitée pendant une durée limitée.

4. Procédé selon l'une des revendications précédentes,
caractérisé en ce que l'émetteur (2) de la balise est en outre utilisé pour transmettre des informations concernant l'état énergétique de la source.

5. Dispositif pour la mise en oeuvre du procédé selon l'une des revendications précédentes,
caractérisé en ce qu'il fait intervenir, d'une part, au moins une unité locale (R), éventuellement couplée à une unité centrale (UC), et comprenant un circuit émetteur (10) apte à émettre un signal de réveil et un circuit récepteur (11) apte à recevoir un signal d'alarme émis par une balise (1) et, d'autre part, au moins ladite balise 1 qui est associée à un objet à protéger et qui comprend un circuit récepteur (9), apte à recevoir le signal de réveil émis par l'unité locale (R) et à transmettre un signal d'alarme à la suite de cette réception, un détecteur (7) apte à effectuer la détection d'un paramètre significatif d'un usage prohibé de l'objet et à émettre un signal d'habilitation à la suite de cette détection, et un circuit logique de commande (6) apte à déclencher l'émission du signal d'alarme à la double condition que le signal d'habilitation ait été émis et que le récepteur (9) de la balise (1) ait reçu le signal de réveil.

6. Dispositif selon la revendication 5,
caractérisé en ce que l'alimentation du circuit émetteur de la balise est commandée par un interrupteur commandable (5) dont la commande est assurée par un circuit logique (6) dont une entrée est connectée à un circuit de validation comprenant un détecteur (7) et une bascule monostable (8) et une autre entrée est reliée à la sortie d'un circuit de réveil comprenant un récepteur (9) accordé sur l'émetteur (10) de l'unité locale (R).

7. Dispositif selon la revendication 6,
caractérisé en ce que l'alimentation du récepteur (9) de la balise (1) est contrôlée par un interrupteur commandable (12) commandé par la susdite bascule monostable (8).

8. Dispositif selon l'une des revendications 5 à 7,
caractérisé en ce que la susdite balise (1) comprend en outre un détecteur (13) apte à mesurer le niveau énergétique de la source (4), et dont la sortie est reliée à un éditeur de message (3) associé à l'émetteur (2), par l'intermédiaire d'un interrupteur commandable (14) commandé par un décodeur (15) placé en sortie du récepteur du signal de réveil (9), et en ce que le Dispositif fait en outre intervenir un module émetteur/récepteur (M), qui émet, à la demande d'un opérateur, un signal codé de demande d'informations du niveau énergétique de la source, à destination du récepteur (9) et qui reçoit en réponse un signal transmis par l'émetteur (2).

9. Dispositif selon l'une des revendications 5 à 8,
caractérisé en ce que la balise (1) comprend des moyens permettant de la désactiver temporairement à la suite de la réception d'un signal codé de désactivation.

10. Dispositif selon l'une des revendications 5 à 9,
caractérisé en ce que la susdite balise comprend une pince de détection (20) apte à se solidariser par pincement à un objet que l'on veut protéger, un détecteur (D) conçu de manière à détecter une ouverture de la pince (20) ainsi qu'un arrachement de l'objet qui se trouvait pincé, et des moyens de transmission du signal d'alarme, commandés par le susdit détecteur (D) et par le susdit signal de réveil.

11. Dispositif selon la revendication 10,
caractérisé en ce que la susdite pince (20) se compose de deux bras (21, 22) articulés l'un à l'autre, par une extrémité, au moyen d'un dispositif de roue libre débrayable (23) qui s'oppose à l'ouverture de la pince (20) en position embrayée.

12. Dispositif selon la revendication 5,
caractérisé en ce qu'il fait en outre intervenir un verrou (31) placé à l'intérieur d'une enceinte (32) et conçu de manière à assurer un auto-verrouillage, en position fermée d'une porte (33) de l'enceinte (32) et à passer en position déverrouillée sous l'effet d'un signal de déverrouillage engendré par une télécommande (34), ce verrou (31) étant associé à un dispositif de détection (39, 39') délivrant un signal représentatif de la position ouverte ou fermée de la porte (33), un circuit de traitement qui reçoit le signal de déverrouillage et le signal représentatif de la position de la porte (33) et qui émet un signal d'alarme à destination d'une unité locale (R) dans le cas où la porte (33) est restée ouverte au-delà d'un laps de temps prédéterminé après l'émission du signal de déverrouillage.

13. Dispositif selon la revendication 12,
caractérisé en ce que le susdit circuit de traitement comprend des moyens permettant de provoquer le déclenchement d'une alarme lors d'une réouverture de la porte (33) se produisant pendant une période métastable déclenchée à la suite d'une commande de deverrouillage suivie d'une première ouverture puis d'une fermeture de la porte (33).

## Patentansprüche

1. Verfahren zur Detektion, zur Identifikation und zum Schutz von Gegenständen vor Diebstahl, bei dem man die Gegenstände mit einer eigenständigen Markierung (1) versieht, die eine Stromversorgungsquelle (4) und einen Sender (2) mit begrenzter Reichweite aufweist, der durch eine Detektionseinrichtung (7) gesteuert wird, um von einem Bereitschaftszustand in einen aktivierten Zustand übergehen zu können, in dem der Sender (2) ein Alarmsignal, das eine Identifikationsmeldung enthält, aussendet, nachdem von der Detektionseinrichtung (7) ein auf eine verbotene Verwendung des Gegenstandes hinweisender Parameter festgestellt wurde, und um an geeigneten Orten des überwachten Bereiches Lokaleinheiten (R) anzuordnen, die entsprechende Empfänger (11) aufweisen, die dazu geeignet sind, die von den Markierungen gesendeten Alarmsignale zu empfangen und dieses Alarmsignal an eine Zentraleinheit (U2) zu übertragen,
dadurch gekennzeichnet, daß die Versorgung des Sendekreises (2) von der Quelle (4) aus nur unter der doppelten Bedingung erfolgt, daß die Markierung auf die Feststellung des Parameters hin ermächtigt wurde und ein Aktivierungssignal empfängt, das kontinuierlich von einer Sendeeinrichtung (10) gesendet wird, die vorzugsweise dem Empfangskreis (R) zugeordnet ist.

2. Verfahren nach Anspruch 1, dadurch gekennzeichnet, daß die Reichweite des Empfängers (11) größer ist als die des Senders für das Aktivierungssignal (10), um in einem großen Bereich das Alarmsignal, das von durch andere Mittel aktivierten Markierungen oder von Markierungen, die direkt auf die Detektion des überwachten Parameters reagieren, gesendet wird, ebenso feststellen zu können wie, in einem engeren Bereich, z. B. einem Durchgangsbereich, die Alarmsignale, die von Markierungen stammen, welche zum Senden eingerichtet sind und durch das Aktivierungssignal aktiviert wurden.

3. Verfahren nach einem der vorhergehenden Ansprüche, dadurch gekennzeichnet, daß nach der Detektion des Parameters die Markierung während einer begrenzten Dauer ermächtigt bleibt.

4. Verfahren nach einem der vorhergehenden Ansprüche, dadurch gekennzeichnet, daß der Sender (2) der Markierung ferner dazu eingesetzt wird, Informationen, die den Energiezustand der Quelle betreffen, zu übertragen.

5. Vorrichtung zur Durchführung des Verfahrens nach einem der vorhergehenden Ansprüche, dadurch gekennzeichnet, daß sie einerseits mit mindestens einer Lokaleinheit (R), die gegebenenfalls mit einer Zentraleinheit (UC) verbunden ist und einen Sendekreis (10), der dazu geeignet ist, ein Aktivierungssignal zu senden, sowie einen Empfangskreis (11) umfaßt, der zum Empfangen eines von einer Markierung (1) gesendeten Alarmsignals geeignet ist, und andererseits mit mindestens der Markierung 1 arbeitet, die einem zu schützenden Gegenstand zugeordnet ist und einen Empfangskreis (9), der dazu geeignet ist, das von der Lokaleinheit (R) gesendete Aktivierungssignal zu empfangen sowie auf diesen Empfang hin ein Alarmsignal zu übertragen, einen Detektor (7), der zur Durchführung der Detektion eines auf eine verbotene Benutzung hinweisenden Parameters des Gegenstandes und zum Senden eines Aktivierungssignals infolge dieser Detektion geeignet ist, und eine Steuerlogikschaltung (6) umfaßt, die dazu geeignet ist, das Senden des Alarmsignals unter der doppelten Bedingung auszulösen, daß das Aktivierungssignal gesendet wurde und daß der Empfänger (9) der Markierung (1) das Aktivierungssignal empfangen hat.

6. Vorrichtung nach Anspruch 5, dadurch gekennzeichnet, daß die Versorgung des Sendekreises der Markierung durch einen steuerbaren Schalter (5) gesteuert wird, dessen Steuerung durch eine Logikschaltung (6) gewährleistet ist, deren einer Eingang mit einer Validationsschaltung verbunden ist, die einen Detektor (7) und einen monostabilen Flipflop (8) aufweist, und deren anderer Eingang mit dem Ausgang eines Aktivierungskreises verbunden ist, der einen Empfänger (9) aufweist, welcher auf den Sender (10) der Lokaleinheit (R) abgestimmt ist.

7. Vorrichtung nach Anspruch 6, dadurch gekennzeichnet, daß die Versorgung des Empfängers (9) der Markierung (1) durch einen steuerbaren Schalter (12) gesteuert wird, der durch den monostabilen Fliflop (8) gesteuert wird.

8. Vorrichtung nach einem der Ansprüche 5 bis 7, dadurch gekennzeichnet, daß die Markierung (1) ferner einen Detektor (13) umfaßt, der dazu geeignet ist das Energieniveau der Quelle (4) zu messen, und dessen Ausgang mit einem Meldungseditor (3) verbunden ist, der dem Sender (2) zugeordnet ist, mittels eines steuerbaren Schalters (14), der durch einen Dekoder (15) gesteuert wird, welcher am Ausgang des Empfängers des Aktivierungssignals (9) angeordnet ist, und daß die Vorrichtung ferner mit einem Sender/Empfänger-Modul (M) arbeitet, das auf Anfrage einer Bedienungsperson ein Codesignal zum Abrufen von Informationen über das Energieniveau der Quelle an den Empfänger (9) sendet, und das als Antwort ein vom Sender (2) übertragenes Signal empfängt.

9. Vorrichtung nach einem der Ansprüche 5 bis 8, dadurch gekennzeichnet daß die Markierung (1) Mittel umfaßt die es erlauben, diese nach dem Empfang eines Codesignals zur Deaktivierung vorübergehend zu deaktivieren.

10. Vorrichtung nach einem der Ansprüche 5 bis 9, dadurch gekennzeichnet daß die Markierung eine Detektionsklammer (20), die dazu geeignet ist, durch Festklammern mit einem Gegenstand, den man schützen möchte, fest verbunden zu werden, einen Detektor (D), der zum Detektieren eines öffnens der Klammer (20) sowie eines Herausreißens des Gegenstandes, der umklammert war, und Mittel zur Übertragung des Alarmsignals umfaßt, die durch den Detektor (D) und durch das Aktivierungssignal gesteuert werden.

11. Vorrichtung nach Anspruch 10, dadurch gekennzeichnet, daß die Klammer (20) aus zwei Schenkeln (21, 22), die aneinander an einem Ende mittels einer freilaufenden Einrichtung (23), die sich dem Offnen der Klammer (20) in der eingerückten Stellung widersetzt, angelenkt sind.

12. Vorrichtung nach Anspruch 5, dadurch gekennzeichnet, daß sie ferner mit einem Riegel (31), der im Inneren eines Raumes (32) angeordnet und so ausgelegt ist, daß er eine automatische Verriegelung in der geschlossenen Position einer Tür (33) des Raumes (32) und ein Übergehen in die entriegelte Position unter der Einwirkung eines Entriegelungssignals zuläßt, das von einer Fernsteuerung (34) erzeugt wird, wobei dieser Riegel (31) einer Detektionsvorrichtung (39, 39') zugeordnet ist, die ein repräsentatives Signal für die geöffnete oder geschlossene Stellung der Tür (33) liefert, und mit einem Verarbeitungskreis, der das Entriegelungssignal und das repräsentative Signal für die Position der Tür (33) empfängt und ein Alarmsignal an eine Lokaleinheit (R) sendet, für den Fall, daß die Tür (33) über einen vorbestimmten Zeitraum nach dem Senden des Entriegelungssignals offengeblieben ist.

13. Vorrichtung nach Anspruch 12, dadurch gekennzeichnet, daß der Verarbeitungskreis Mittel umfaßt, die es erlauben, das Auslösen eines Alarms beim Wederöffnen der Tür (33) zu bewirken, das sich während eines metastabilen Zeitraums ereignet, der infolge eines Entriegelungsbefehls ausgelöst wird, auf den ein erstes Öffnen und dann ein Schließen der Tür (33) folgt.

## Claims

1. Method for sensing, identifying and protecting goods against theft, according to which the objects are fitted with a self-contained tag (1) containing an electric power source (4) and a transmitter (2) of limited range controlled by a sensing device (7) in order to be capable of switching from a stand-by condition to an ON condition in which the transmitter (2) transmits an alarm signal containing an identification message after said sensing device (7) has sensed a parameter representative of an unauthorised use of the object, and to place, in appropriate places in the controlled area, local units (R) comprising respective receivers (11) capable of receiving the alarm signals transmitted by the tags, and of transmitting this alarm signal to a central processing unit (U2),
characterized in that the transmitter circuit (2) is only powered by the power source (4) on the twofold condition that the tag has been cleared subsequent to a sensing of the above-mentioned parameter and that it receives an activating signal transmitted permanently by a transmitter device (10) associated preferably with the receiver circuit (R).

2. A method as claimed in claim 1,
characterized in that the range of the receiver (11) will be longer than that of the transmitter (10) of the activating signal, in order to be able to sense, over a large area, the alarm signal transmitted by the tags activated by other means or by tags responding directly to the sensing of the controlled parameter, and, in a narrower area, e.g. a transit area, the alarm signals coming from tags cleared to transmit and which have been activated by the activating signal.

3. A method as claimed in any one of the previous claims,
characterized in that, subsequent to the sensing of said parameter, the tag remains cleared for a limited duration.

4. A method as claimed in any one of the previous claims,
characterized in that the transmitter (2) of the tag is also used to transmit information relating to the power condition of the source.

5. Device for implementing the method as claimed in any one of the previous claims,
characterized in that it uses, on the one hand, at least one local unit (R), possibly coupled to a central processing unit (UC), and comprising a transmitter circuit (10) capable of transmitting an activating signal as well as a receiver circuit (11) capable of receiving an alarm signal transmitted by a tag (1), and, on the other hand, at least said tag (1) associated with an object to be protected, comprising a receiver circuit (9) capable of receiving the activating signal transmitted by the local unit (R) and of transmitting an alarm signal subsequent to this reception, a sensor (7) capable of sensing a parameter representative of unauthorised use of the object and of transmitting a clearance signal subsequent to this sensing, and a logic control circuit (6) capable of activating the transmission of the alarm signal on the twofold condition that the clearance signal has been transmitted and that the receiver (9) of the tag (1) has received the activating signal.

6. A device as claimed in claim 5,
characterized in that the power to the transmitter circuit of the tag is controlled by a controllable switch (5) controlled by a logic circuit (6) of which one input is connected to a clearance circuit comprising a sensor (7) and a monostable flip-flop (8), and of which another input is connected to the output of an activating circuit comprising a receiver (9) tuned to the transmitter (10) of the local unit (R).

7. A device as claimed in claim 6,
characterized in that the power to the receiver (9) of the tag (1) is controlled by a controllable switch (12) controlled by said monostable flip-flop (8).

8. A device as claimed in any one of claims 5 to 7,
characterized in that said tag (1) further comprises a sensor (13) capable of measuring the power level of the source (4), and of which the output is connected to a message editor (3) associated with the transmitter (2), via a controllable switch (14) controlled by a decoder (15) placed at the output of the activating signal receiver (9), and in that the device further uses a transmitter/receiver module (M) which transmits to the receiver (9), at the request of the operator, a coded signal requesting information on the power level of the source, and which receives in response a signal transmitted by the transmitter (2).

9. A device as claimed in any one of claims 5 to 8,
characterized in that the tag (1) comprises a means enabling it to be temporarily de-activated subsequent to the reception of a coded de-activating signal.

10. A device as claimed in any one of claims 5 to 9,
characterized in that said tag comprises a sensing clamp (20) capable of being made integral by pinched clamping to the object to be protected, a sensor (D) designed to sense an opening of the clamp (20) and a tearing off of the object that was integral with the clamp, and an alarm signal transmitting means controlled by said sensor (D) and by said activating signal.

11. A device as claimed in claim 10,
characterized in that said clamp (20) is comprised of two arms (21, 22) articulated with one another at one end by means of a disengageable freewheel device (23) opposing the opening of the clamp (20) when in the engaged position.

12. A device as claimed in claim 5,
characterized in that it further uses a lock (31) placed inside the enclosure (32) and designed to self-lock in the closed position of a door (33) of the enclosure (32) and to be made switch to the unlocked position by a control signal generated by a remote control (34), this lock (31) being associated with a sensing device (39, 39') supplying a signal representative of the open or closed position of the door (33), a processing circuit which receives the unlocking signal and the signal representative of the position of the door (33), and which transmits an alarm signal to the local unit (R) in the event of the door (33) remaining open beyond a predetermined period of time after the transmission of the unlocking signal.

13. A device as claimed in claim 12,
characterized in that said processing circuit comprises a means enabling an alarm to be triggered if the door (33) is reopened during a metastable period triggered subsequent to an unlocking order followed by a first opening and then a closing of the door (33).
